# EUROPÄISCHE PATENTSCHRIFT

(11) **EP 0 163 139 B1**
(45) Veröffentlichungstag und Bekanntmachung des Hinweises auf die Patenterteilung: **08.08.1990**
(21) Anmeldenummer: 85105115.1
(22) Anmeldetag: 26.04.1985
(51) Int. Cl.: A61G 5/00

(54) **Zusammenfaltbarer Rollstuhl**
Collapsible wheel chair
Fauteuil roulant pliable

(30) Priorität: 21.05.1984 CH 2494/84
(43) Veröffentlichungstag der Anmeldung: 04.12.1985
(73) Patentinhaber: Levo AG Dottikon, 5605 Dottikon (CH)
(72) Erfinder: Meyer, Bruno, CH-5610 Wohlen (CH)
(74) Vertreter: Riederer, Conrad A., Dr.

(56) Entgegenhaltungen:
- EP-A- 0 127 511
- DE-B- 2 625 045
- DE-C- 389 653
- GB-A- 640 737
- US-A- 2 633 896
- US-A- 3 848 883
- US-A- 4 553 770

## Beschreibung

Die Erfindung betrifft einen zusammenfaltbaren Aufrichtrollstuhl mit einem Fahrgestell, das zwei Seitenrahmen aufweist, die im Gebrauchszustand des Rollstuhls durch durch Kniegelenkhebel gebildete zusammenklappbare Streben in einem Abstand voneinander gehalten werden, und einem am Fahrgestell angelenkten faltbaren Sitz.

Durch DE-B-26 25 045 ist ein Aufrichtrollstuhl bekannt geworden, dessen Fahrgestell aus zwei praktisch parallelen Seitenrahmen besteht, die im Gebrauch des Aufrichtrollstuhls durch vier zusammenklappbare Streben in Abstand voneinander gehalten werden und bei Nichtgebrauch oder Transport des Aufrichtrollstuhls gelöst werden können, um den Stuhl zu falten. Um ein gemeinsames Zusammenklappen aller Streben zu ermöglichen, sind sie durch Stangen und Hebel miteinander verbunden. Diese Vielfalt von Streben, Hebeln und Stangen trägt jedoch erheblich zum hohen Gewicht des bekannten Aufrichtrollstuhls bei. Dies wiederum schliesst aus, dass Behinderte durch eigene Kraft den Aufrichtrollstuhl zusammenfalten und z.B. auf kleinem Raum hinter dem Fahrersitz eines Autos unterbringen können. Nachteilig ist ferner die relativ grosse Breite des zusammengefalteten Stuhls, welche ebenfalls die Unterbringung auf kleinem Raum verunmöglicht. Ein weiterer Nachteil besteht in der relativ grossen Starrheit des Fahrgestells, welche die Geländegehängigkeit des Aufrichtrollstuhls beeinträchtigt, weil dann bei Bodenunebenheiten nicht immer alle Räder auf dem Boden aufliegen.

Die DE-C-389 653 beschreibt einen zusammenfaltbaren Feldstuhl mit sternförmig an den Enden einer waagrechten Achse angeordneten Bein- und Sitzstreben, die durch Drähte verspannt werden. An jedem Ende der waagrechten Achse befindet sich eine achteckige Metallplatte, an der in Richtung zur Achse umklappbare Metallkapseln angelenkt sind. Diese Metallkapseln nehmen die schräg angeordneten Streben auf, welche sich zum Boden bzw. zum Sitz hin erstrecken und dort mit ihren Enden ebenfalls in Metallkapseln eingelassen sind. Je vier schräge Streben bilden somit einen vorderen Rahmen und einen hinteren Rahmen, die im Zentrum mit der bereits genannten waagrechten Achse und ausser zusätzlich noch mit vier parallel zur waagrechten Achse verlaufenden in entsprechende Kapseln eingestekten Sitzspreizen verbunden sind. Nicht weniger als dreissig Spanndrähte dienen der Verstrebung des Stuhl- und Rückenlehnengestells. So sind je vier Spanndrähte zur Verbindung der äusseren Enden der schrägen Streben vorgesehen und sechzehn Spanndrähte für Diagonalverbindungen zwischen den äusseren Enden der schrägen Streben mit den achteckigen Metallplatten. Dazu kommen noch sechs weitere Spanndrähte für die Rückenlehne. Zusätzlich ist noch ein Stabkreuz vorgesehen, welches die Diagonalverbindung in der Sitzebene bildet. Im gefalteten Zustand des Stuhlgestells bilden die waagrechten Achsen zusammen mit den schrägen Streben ein Bündel von parallelen Stäben (Fig. 3). Nach dem Entfalten des Stuhlgestells und dem Einsetzen der vier Sitzspreizen wird zum gleichzeitigen Spannen der diagonalen Spanndrähte durch eine Schraube die waagrechte Achse verlängert.

Die beschriebene Konstruktion des zusammenlegbaren Feldstuhls eignet sich nicht für einen Aufrichtstuhl Ganz abgesehen davon, dass die Konstruktion sehr kompliziert und aufwendig ist, kann eine behinderte Person das schwierige Zusammensetzen und Zusammenlegen nicht zugemutet werden. Eine einfache Bedienung ist jedoch von grosser Bedeutung, wenn ein Rollstuhl durch den Rollstuhlbenützer selbst aufgestellt und zusammengelegt werden soll, beispielsweise nach einer bzw. vor einer Fahrt mit dem Auto.

Es ist daher Aufgabe der vorliegenden Erfindung, einen Aufrichtrollstuhl zu schaffen, der ein geringes Gewicht aufweist, eine kleine Faltbreite besitzt und vom Rollstuhlfahrer leicht, vorzugsweise mit einer Hand, zusammenlegbar bzw. aufstellbar ist. Des weiteren sollte der Rollstuhl auch bei schwierigem Gelände ein gutes Fahrverhalten aufweisen, so dass er auch für sportliche Zwecke verwendbar ist.

Gemäss der Erfindung wird dies dadurch erreicht, dass Spannseile die beiden Seitenrahmen miteinander verbinden und die Kniegelenkhebel vorspannen um einen Druck auf die Streben auszuüben, welcher bestrebt ist, das jeweilige Kniegelenk nach Überschreiten des Totpunktes in der gestreckten Stellung zu halten, so dass das Zusammenlegen oder Aufstellen des Aufrichtrollstuhls erleichtert wird. Durch diese Ausgestaltung werden Spreiz- und Verschiebekräfte aufgenommen und die Streben vorgespannt. Die Verwendung von Spannseilen ermöglicht es, die Zahl der Streben und somit auch das Gewicht des Rollstuhls zu vermindern. Wenn aber die Zahl der Streben vermindert wird, so müssen beim Zusammenfalten des Rollstuhls auch weniger Streben gelöst bzw. beim Auseinanderklappen gespannt und gesichert werden. Dies wiederum ermöglicht es, auf Verbindungsstangen und Verbindungshebel für die Streben zu verzichten, weil die Bedienung einer kleinen Anzahl von Streben dem Benützer des Rollstuhls keine Schwierigkeiten bereitet. Der Wegfall von Streben, Verbindungsstangen und Verbindungshebeln führt aber nicht nur zu einer erheblichen Gewichtsreduktion, sondern auch zu einer bedeutenden Vereinfachung und Verbilligung des Rollstuhls. Da weniger Streben, Hebel Verbindungsstangen auch weniger Platz beanspruchen, ist auch eine gegenüber bekannten Rollstühlen geringere Faltbreite möglich. Sind weniger Streben nötig, so führt dies ferner zu einer geringeren Starrheit des Fahrgestells. Dies hat sich überraschend als Vorteil erwiesen, indem dadurch die Geländegängigkeit des Rollstuhls gefördert wird. Das Fahrgestell wird dank der relativ grossen Elastizität der Verbindungselemente zwischen den beiden Seitenrahmen bei der Fahrt in unebenem Gelände in einem gewissen Ausmass verwunden. Der Relativbewegung zwischen den Seitenrahmen sind jedoch Grenzen gesetzt. Wenn sich aber das Fahrgestell etwas verwinden kann, so hat dies zur Folge, dass auch bei gewissen Bodenunebenheiten immer alle vier Räder Bodenkontakt aufrecht erhalten. Der Rollstuhl hat daher auch auf unebenem Gelände ein optimales Fahrverhalten. Er eignet sich somit auch für den Invalidensport. Der erfindungsgemässe Aufrichtstuhl hat den Vorteil, dass er beispielsweise nach einer bzw. vor einer Fahrt mit dem Auto vom Rollstuhlbenützter selbt aufgestellt bzw. zusammengelegt werden kann, indem er einen Kniegelenkhebel nach dem anderen betätigt. Dies ist sogar leicht mit einer Hand möglich.

Zweckmässigerweise verläuft mindesten ein Spannseil praktisch parallel zur Verstrebungsrichtung von zwei Streben und in einem Abstand zu der Ebene, in welcher die Streben angeordnet sind. Mit anderen Worten, man kann sich die Befestigungspunkte der Streben und des Spannseils am Seitenrahmen als an den Ecken eines Dreiecks angeordnet denken. Die Abstände zwischen den einzelnen Befestigungspunkten am Seitenrahmen können dabei so bemessen werden, dass die gewünschte Stabilität und Elastizität des Fahrgestells erzielt wird. Bei geeigneter Anordnung der Spannseile haben diese die Tendenz, einen Druck auf die Streben auszuüben, was besonders dann von Interesse ist, wenn diese ein Kniegelenk aufweisen. Es erfolgt dann eine Vorspannung des Kniegelenks, welche bestrebt ist, das Kniegelenk in der gestreckten Stellung zu halten. Wenn beispielsweise eine Arretierhülse vorgesehen ist, um das Kniegelenk in der gestreckten Lage zu sichern, so werden durch die Vorspannung auch Reibungskräfte auf die Arretierhülse ausgeübt, welche bestrebt sind, diese in Arretierlage zu halten.

Vorteilhaft ist mindestens ein Paar diagonal zueinander verlaufender Spannseile vorgesehen. Dadurch wird die Stabilität des Fahrgestells erhöht. Die Ebene der Diagonalen kann dabei praktisch waagrecht bzw. praktisch senkrecht verlaufen. Besonders vorteilhaft ist es, wenn zwei Paar diagonal zueinander verlaufender Spannseile vorgesehen sind und die Ebenen der Diagonalen sich annähernd senkrecht schneiden. Es erfolgt dann eine Erhöhung der Stabilität des Fahrgestells.

Bei einer Ausführungsform der Erfindung ist vorgesehen, dass das Paar Spannseile, deren Ebene der Diagonale praktisch waagrecht angeordnet ist, die beiden Seitenrahmen oben verbindet. Dies ist besonders dann vorteilhaft, wenn unten am Fahrgestell ein Spannseil und dazwischen eine Strebe angeordnet ist.

Vorteilhaft verbindet das Paar Spannseile, deren Ebene der Diagonale praktisch senkrecht angeordnet ist, den hinteren Teil des Fahrgestells, um den Kräften entgegenzuwirken, welche das Gewicht des Benützers auf den Sitz ausübt und bestrebt sind, die beiden Seitenrahmen vorn oben einander anzunähern.

Ein Ausführungsbeispiel der Erfindung wird nun unter Bezugnahme auf die Zeichnung beschrieben. Es zeigt:
Fig. 1 eine Seitenansicht eines Aufrichtrollstuhls, dessen Sitz sich in der Sitzstellung befindet,
Fig. 2 eine perspektivische Darstellung des Fahrgestells, wobei jedoch die Räder nicht dargestellt sind und zusätzlich in auseinandergezogener Darstellung der schwenkbare Sitz eingezeichnet ist.
Fig. 3a eine Ansicht einer Strebe in gestrecktem Zustand von oben,
Fig. 3b eine Seitenansicht der Strebe von Fig. 3a,
Fig. 3c eine Ansicht der Strebe von Figur 3a in gefaltetem Zustand,
Fig. 3d eine Seitenansicht der Strebe von Fig. 3c, und
Fig. 4 die Befestigung eines Spannseils am Seitenrahmen.

Der in Figur 1 dargestellte Aufrichtrollstuhl besitzt ein Fahrgestell 11 mit den Vorderrädern 13 und den Hinterrädern 14. Vorn am Farhgestell bei 15 ist der Sitz 17 und eine höhenverstallbare Stütze 19 angelenkt. Der Sitz 17 wird durch einer Feder 16 nach oben vorgespannt, so dass der Benützter des Stuhls nur eine relativ geringe Kraft auf die Stütze 17 ausüben muss, um aus der Sitzlage in die Stehlage zu gelangen. Am Sitz 17 ist eine Fussstütze 21 und eine Rückenlehne 23 angelenkt, wobei die Rückenlehne 23 durch einen nicht näher dargestellten Mechanismus in jeder Lage des Sitzes 17 praktisch die gleiche Winkelstellung aufweist.

Der Aufrichtrollstuhl ist zusammenfaltbar. Es genügt dabei drei Streben, von denen in Figur 1 nur die Strebe 25 sichtbar ist, zu inaktivieren. Die Streben sind als Kniehebel ausgebildet, so dass es genügt, die Verriegelung der Kniehebel zu lösen und an der jeweiligen Strebe in Richtung der in Figur 1 eingezeichneten Pfeile 27, 29 und 31 zu ziehen. Die Bezugsziffern 33, 35 und 37 zeigen die jeweilige Ebene, in welcher sich die Strebe 25, 51 bzw. 49 beim Zusammenfalten bewegt.

Das Fahrgestell 11 des Aufrichtrollstuhls wird in Figur 2 näher dargestellt. Die Achsen der Vorderräder 13 in der Stellung von Figur 1 sind durch die strichpunktierten Linien 39 und 41 dargestellt. Die strichpunktierten Linien 42 und 43 deuten die Achsen der Hinterräder 14 von Figur 1 an. Das Fahrgestell 11 besteht aus zwei Seitenrahmen 45, 47, die durch zwei Streben 49 und 51 miteinander verbunden sind. Die Strebe 49 verbindet die unteren Teile der Seitenrahmen 45 und 47, währenddem die Strebe 51 die hinteren Teile der Seitenrahmen 45, 47 verbindet.

Praktisch parallel zu den Streben 49 und 51 verläuft ein Spannseil 53. Dieses Spannseil besteht vorteilhaft aus einer rostfreien Stahllitze, wobei Mittel 55 vorgesehen sind, um nötigenfalls die Länge des Spannseils zu verändern. Es können aber auch andere Materialien für das Spannseil verwendet werden, z.B. Nylon. Wie Figur 4 zeigt, können die Mittel 55 beispielsweise durch eine Schraube 58 gebildet werden, die eine Hülse 60 zur Aufnahme eines Seilendes aufweist und mit Verstellmitteln 62, 63 an einem Seitenrahmen 45, 47 befestigt ist.

Beim gezeigten Ausführungsbeispiel sind noch zwei Paare 57, 59 von diagonal zueinander verlaufenden Spannseilen 57', 57"; 59', 59" vorgesehen, wobei die Ebenen der Diagonalen so angeordnet sind, dass sie sich schneiden. Währenddem das Paar 57 praktisch horizontal verläuft, verläuft das Paar 59 praktisch senkrecht. Das Paar 57 verbindet die beiden Seitenrahmen oben, währenddem das Paar 59 die beiden Seitenrahmen im hinteren Bereich verbindet.

Wenn man das Fahrgestell von Figur 2 betrachtet, so wird ersichtlich dass durch die Streben 49, 51 die Spannseile 53, 57', 57", 59', 59" gespannt werden. Die Spannseile haben somit auch die Tendenz, einen Druck auf die Streben 49, 51 auszuüben. Diese weisen ein Kniegelenk auf, so dass dieser Druck bestrebt ist, das Kniegelenk in der gestreckten Stellung zu halten. Wird also der Totpunkt des Kniegelenks überschritten, so bleibt die Strebe dank dem Druck durch die Spannseile in ihrer Stellung. Aus Sicherheitsgründen ist jedoch das Kniegelenk der jeweiligen Strebe durch ein Rohrstück 61 blockierbar. Die Figuren 3a-d zeigen den Aufbau und die Wirkungsweise einer Strebe am Beispiel der Strebe 49. Die Strebe 49 besteht aus den Strebenteilen 48, 50, 52, die gelenkig miteinander bzw. mit den Seitenrahmen 45, 47 verbunden sind, und dem bereits erwähnten Rohrstück 61, dessen Bewegung in zwei Richtungen durch die Anschläge 54, 56 begrenzt wird.

Es ist vorher unter Bezugnahme auf Figur 1 erwähnt worden, dass der Sitz 17 bei 15 am Fahrgestell 11 angelenkt ist. Diese Anlenkung ist aus Figur 2 gut ersichtlich, wobei aber Fahrgestell 11 und Sitz 17 in auseinandergezogener Darstellung separat dargestellt werden. Der Sitz 17 besteht ebenfalls aus zwei Seitenrahmen 18, 20. Zwischen diesen Seitenrahmen 18, 20 erstreckt sich eine Stoffbespannung 22.

Wenn nun das Gewicht des Benützers in Richtung des Pfeils 24 auf den Sitz 17 einwirkt, so entstehen Kräfte, welche die Tendenz haben, die Seitenrahmen 45, 47 vorn einander anzunähern. Die Bewegung der Seitenrahmen 45 und 47 in Richtung zueinander bleibt jedoch beschränkt, weil sie durch die gezeigte Anordnung der Streben 49, 51 und der Spannseile 53, 57', 57", 59', 59" verhindert wird. Das Fahrgestell 11 ist jedoch nicht völlig steif und kann sich daher etwas verwinden, wenn durch Unebenheiten des Bodens Kräfte auf das Fahrgestell 11 einwirken. Diese hat den Vorteil, dass auch in einer solchen Situation alle vier Räder 13, 14 des Rollstuhls in Kontakt mit dem Boden bleiben.

Begibt sich der Benützer des Rollstuhls beispielsweise vom Sitz 17 auf einem Autositz, so kann er bei der jeweiligen Strebe 25, 29, 51 die Verriegelung 61 lösen und dann in Richtung des Pfeils 27, 29, 31 ziehen. Der Stuhl ist dann faltbar, d.h. die beiden Seitenrahmen 45, 47 können einander angenähert werden. Der Benützer kann nun, da der Rollstuhl sehr leicht ist, diesen aufheben und hinter dem Autositz verstauen. Umgekehrt ist er auch in der Lage, den Rollstuhl aus dem Auto zu nehmen, wobei er mit einer einzigen Hand eine Strebe nach der anderen entgegen der Richtung der Pfeile 27, 29, 31 bewegen kann, um dann nach Sicherung der Kniegelenke mit den Rohrstücken 61 den Stuhl zu benützen.

## Patentansprüche

1. Zusammenfaltbarer Aufrichtrollstuhl, mit einem Fahrgestell (11), das zwei Seitenrahmen (45, 47) aufweist, die im Gebrauchszustand des Rollstuhls durch durch Kniegelenkhebel (49, 51) gebildete zusammenklappbare Streben (49, 51) in Abstand voneinander gehalten werden, und einem am Fahrgestell (11) angelenkten faltbaren Sitz (17), dadurch gekennzeichnet, dass Spannseile (53, 57', 57", 59', 59") die beiden Seitenrahmen (45, 47) miteinander verbinden und die Kniegelenkhebel (49, 51) vorspannen, um einen Druck auf die Streben auszuüben, welcher bestrebt ist, das jeweilige Kniegelenk nach überschreiten des Totpunktes in der gestreckten Stellung zu halten, so dass das Zusammenlegen oder Aufstellen des Aufrichtrollstuhls erleichtert wird.

2. Aufrichtrollstuhl nach Anspruch 1, dadurch gekennzeichnet, dass mindestens ein Spannseil praktisch parallel zur Verstrebungsrichtung von zwei Streben (49, 51 ) und in einem Abstand zu der Ebene, in welcher die Streben angeordnet sind, verläuft.

3. Aufrichtrollstuhl nach Anspruch 1 oder 2, dadurch gekennzeichnet, dass mindestens ein Paar (57, 59) diagonal zueinander verlaufender Spannseile vorgesehen sind.

4. Aufrichtrollstuhl nach Anspruch 3, dadurch gekennzeichnet, dass die Ebene der Diagonale praktisch waagrecht angeordnet ist.

5. Aufrichtrollstuhl nach Anspruch 3 oder 4, dadurch gekennzeichnet, dass die Ebene der Diagonale praktisch senkrecht augeordnet ist.

6. Aufrichtrollstuhl nach einem der Ansprüche 3 bis 5, dadurch gekennzeichnet, dass zwei Paar (57, 59) diagonal zueinander verlaufender Spannseile vorgesehen sind und dass die Ebenen der Diagonalen sich schneiden.

7. Aufrichtrollstuhl nach einem der Ansprüche 4 bis 6, dadurch gekennzeichnet, dass das Paar (57) Spannseile, deren Ebene der Diagonale praktisch waagrecht angeordnet ist, die beiden Seitenrahmen (45, 47) oben verbindet.

8. Aufrichtrollstuhl nach einem der Ansprüche 5 bis 7, dadurch gekennzeichnet, dass das Paar (59) Spannseile, deren Ebene der Diagonale praktisch senkrecht angeordnet ist, die Seitenrahmen hinten verbindet.

9. Aufrichtrollstuhl nach einem der Ansprüche 1 bis 8, dadurch gekennzeichnet, dass eine (49) der Streben unten in der Mitte des Fahrgestells (11) angeordnet ist.

10. Aufrichtrollstuhl nach einem der Ansprüche 1 bis 9, dadurch gekennzeichnet, dass eine (51) der Streben hinten am Farhgestell (11) angeordnet ist.

11. Aufrichtrollstuhl nach einem der Ansprüche 1 bis 10, dadurch gekennzeichnet, dass eine (25) der Streben die Seitenrahmen (18,19) der Rückenlehne (23) miteinander verbindet.

12. Aufrichtrollstuhl nach einem der Ansprüche 1 bis 11, dadurch gekennzeichnet, dass die Kniegelenkhebel verriegelbar sind.

13. Aufrichtrollstuhl nach einem der Ansprüche 1 bis 12, dadurch gekennzeichnet, dass beim jeweiligen Kniegelenkhebel eine verschiebbare Arretierhülse (61) vorgesehen ist, mit welcher das Kniegelenk zwecks arretierung überbrückt werden kann.

14. Aufrichtrollstuhl nach einem der Ansprüche 1 bis 13, dadurch gekennzeichnet, dass das Jeweilige Spannseil (53, 57', 57", 59', 59") mit Justiermitteln zur Veränderung der wirksamen Spannseillänge versehen ist.

## Revendications

1. Fauteuil roulant repliable à monter, ayant un châssis (11) qui comporte deux cadres latéraux (45, 47) qui, en position d'utilisation du fauteuil roulant, sont maintenus à distance l'un de l'autre par des entretoises pliantes (49, 51) constituées par des leviers articulés à genouillère (49, 51 ), et un siège pliable (17) articulé sur le châssis (11), caractérisé en ce que des câbles tendeurs (53, 57', 57", 59', 59") relient les deux cadres latéraux (45, 47) l'un à l'autre et précontraignent les leviers articulés à genouillère (49, 51), afin d'exercer sur les entretoises une pression qui a tendance à maintenir chaque articulation à genouillère en position d'extension après le dépassement du point mort, de manière à rendre plus aisé le repliement ou la mise en fonction du fauteuil roulant à monter.

2. Fauteuil roulant à monter selon la revendication 1, caractérisé en ce qu'au moins un câble tendeur (53), s'étend en direction pratiquement parallèle à la direction d'entretoisement de deux entretoises (49, 51) et à distance du plan dans lequel sont situées les entretoises.

3. Fauteuil roulant à monter selon la revendication 1 ou 2, caractérisé en ce qu'il est prévu au moins une paire (57, 59) de câbles tendeurs qui s'étendent en diagonale l'un par rapport à l'autre.

4. Fauteuil roulant à monter selon la revendication 3, caractérisé en ce que le plan des diagonales est pratiquement horizontal.

5. Fauteuil roulant à monter selon la revendication 3 ou 4, caractérise en ce que le plan des diagonales est pratiquement vertical.

6. Fauteuil roulant à monter selon l'une quelconque des revendications 3 à 5, caractérisé en ce qu'il est prévu deux paires (57, 59) de câbles tendeurs s'étendant en diagonale l'un par rapport à l'autre et en ce que les plans des diagonales se coupent.

7. Fauteuil roulant à monter selon l'une quelconque des revendications 4 à 6, caractérisé en ce que la paire (57) de câbles tendeurs dont le plan des diagonales est pratiquement horizontal relie les deux cadres latéraux (45, 47) en patie haute.

8. Fauteuil roulant à monter selon l'une quelconque des revendications 5 à 7, caractérisé en ce que la paire (59) de câbles tendeurs dont le plan des diagonales est pratiquement vertical relie les cadres latéraux dans leur partie arrière.

9. Fauteuil roulant à monter selon l'une quelconque des revendications 1 à 8, caractérisé en ce que l'une (49) des entretoises est disposée en bas au milieu du châssis (11).

10. Fauteuil roulant à monter selon l'une quelconque des revendications 1 à 10, caractérisé en ce que l'une (51) des entretoises est disposée en arrière sur le châssis (11).

11. Fauteuil roulant à monter selon l'une quelconque des revendications 1 à 10, caractérisé en ce que l'une (25) des entretoises relie entre eux les cadres latéraux (18, 19) du dossier (23).

12. Fauteuil roulant à monter selon l'une quelconque des revendications 1 à 11, caractérisé en ce que les leviers articulés à genouillère sontverrouil- lables.

13. Fauteuil roulant à monter selon l'une quelconque des revendications 1 à 12, caractérisé en ce qu'il est prévu, pour chaque levier articulé à genouillère, un manchon d'arrêt déplaçable (61) qui peut être placé de manière à chevaucher l'articulation à genouillère afin de bloquer celle-ci.

14. Fauteuil roulant à monter selon l'une quelconque des revendications 1 à 13, caractérisé en ce que chaque câble tendeur (53, 57', 57", 59', 59") est muni de moyens de réglage pour modifier la longueur utile du câble tendeur.

## Claims

1. Collapsible raising wheelchair comprising a chassis (11) including two side frames (45, 47) which in position of use are maintained spaced apart by collapsible braces (49, 51) formed by toggle joints (49, 51), and further comprising a foldable seat pivotally connected to the chassis (11), characterised in that tensioning cables (53, 57', 57", 59', 59") connect the two side frames (45, 47) and bias the toggle joints (49, 51) to apply pressure on the braces, said pressure tending to maintain each toggle joint, after its passing over the dead center position, in the extended position in order to facilitate folding or setting-up of the raising wheelchair.

2. Raising wheelchair as in claim 1, characterised in that at least one tensioning cable extends practically parallel to the direction bracing of two braces (49, 51) at a distance to the plane in which the braces are located.

3. Raising wheelchair as in claim 1 or 2, characterised in that at least one pair (57, 59) of tensioning cables are provided which extend diagonally with respect to each other.

4. Raising wheelchair as in claim 3, characterised in that the plane of the diagonal is essentially horizontal.

5. Raising wheelchair as in claim 3 or 4, characterised in that the plane of the diagonal is essentially vertical.

6. Raising wheelchair as in any one of the claims 3 to 5, characterised in that two pairs (57, 59) of diagonally extending tensioning cables are provided, and in that the planes of the diagonals are intersecting.

7. Raising wheelchair as in any one of the claims 4 to 6, characterised in that the pair (57) of tensioning cables whose plane of the diagonal is located essentially horizontally connects the two side frames (45, 47) at the top.

8. Raising wheelchair as in any one of the claims 5 to 7, characterised in that the pair (59) of tensioning cables whose plane of the diagonal is located essentially vertically connects the side frames at the back.

9. Raising wheelchair as in any one of the claims 1 to 8, characterised in that one (49) of the braces is located at the bottom in the middle of the chassis (11).

10. Raising wheelchair as in any one of the claims 1 to 9, characterised in that one (51) of the braces is located at the back of the chassis.

11. Raising wheelchair as in any one of the claims 1 to 10, characterised in that one (25) of the braces connects the side frames (18, 19) of the back (23).

12. Raising wheelchair as in any one of the claims 1 to 11, characterised in that the toggle joints can be locked.

13. Raising wheelchair as in any one of the claims 1 to 12, characterised in that for each toggle joint a slidable locking sleeve (61) is provided with which the toggle joint can be covered to block it.

14. Raising wheelchair as in any one of the claims 1 to 13, characterised in that each tensioning cable (53, 57', 57", 59', 59") is provided with adjusting means to modify the effective length of the tensioning cable.
